# EUROPÄISCHE PATENTANMELDUNG

(11) **EP 0 095 437 A1**
(43) Veröffentlichungstag der Anmeldung: **30.11.1983**
(21) Anmeldenummer: 83710027.0
(22) Anmeldetag: 07.05.1983
(51) Int. Cl.: B41F 13/12

(54) **Anordnung zur Registerregelung bei einer Druckanlage**

(30) Priorität: 17.05.1982 SE 8203082
(71) Anmelder: ASEA AB, S-721 83 Västeras (SE)
(72) Erfinder: Erling, Stefan, S-72241 Västeras (SE)
(74) Vertreter: Boecker, Joachim, Dr.-Ing.

(57) **Zusammenfassung**

Anordnung zur Registerregelung bei einer Druckanlage mit mindestens zwei Druckwerken, in denen Registerkontrollmarken auf die Bahn gedruckt werden. Die Registerkontrollmarke des zweiten Druckwerkes wird in dieselbe Spur (B) gedruckt, wie die Registerkontrollmarke des ersten Druckwerkes. Die des zweiten Druckwerkes ist jedoch so angeordnet, daß sie bei exakter Musterpassung die Registerkontrollmarke (a) des ersten Druckwerkes in Längsrichtung teilweise überlappt. Die resultierende Druckmarke (d) wird durch die Abtastanordnung (26, 27) in ihrer Länge gemessen und im Glied (29) mit einer Sollänge verglichen, wobei die Abweichung zur überlagerten Drehzahlsteuerung der Druckwalze (2) derart verwendet wird, daß die Abweichung zu Null wird. Entsprechend sind die jeweils weiteren Druckwerke aufgebaut. Zur Unterscheidung der richtigen Druckmarke von anderen Druckmarken wird durch das Glied (28, 38) geprüft, ob die Länge der Druckmarke innerhalb eines bestimmten zulässigen Bereiches liegt. Dank der Erfindung kann mit nur einer Druckmarkenspur gearbeitet werden, und es ist nur eine Abtastanordnung in jedem Druckwerk erforderlich.

Zur Zusammenfassung gehört die einzige Figur.

## Beschreibung

Die Erfindung betrifft eine Anordnung zur Registerregelung bei einer Druckanlage gemäß dem Oberbegriff des Anspruches 1.

Bei Druckanlagen, bei denen solche Registerregelungsanordnungen verwendet werden, werden auf einer laufenden Bahn oder einem laufenden Band, die/das durch mehrere Druckwerke der Druckanlage hindurchläuft, in sogenannten Ablese- oder Abtastspuren, die vorzugsweise längs einer Seite der Bahn oder des Bandes verlaufen, mehrere Marken für verschiedene Zwecke angebracht. Diese Marken dienen u.a. dem Zweck, sicherzustellen, daß Text und Bilder, insbesondere mehrfarbige Bilder usw. , an der richtigen Stelle auf die Bahn oder das Band gedruckt werden. Richtige Stelle bedeutet hierbei, daß die von dem zweiten, dritten usw. Druckwerk erzeugten Druckbilder in einer genau bestimmten Relation zu dem vom ersten Druckwerk erzeugten Druckbild stehen müssen. Dieser Vorgang wird "Musterpassung" genannt. Es gibt auch Marken, insbesondere bei der Herstellung gewisser Arten von .Tapeten und Teppichen, die zur Kontrolle der Kontrastwirkung, der Tiefenwirkung usw. verwendet werden.

Die Marken, die für die Musterpassung verwendet werden,werden einerseits beim Anfahren der Druckwerke und andererseits zur automatischen Steuerung der Musterpassung während des Betriebes verwendet (sogenannte Registerregelung). Die Aufgabe der Registersteuerung oder -regelung besteht darin, beim Anfahren und während des Betriebes die gegenseitige Winkellage der Druckwalzen zu prüfen, zu steuern oder evtl. zu regeln, so daß sich die richtige Musterpassung ergibt.

Um diese Funktion erfüllen zu können,ist es erforderlich, für jedes Druckwerk identifizierbare Marken herstellen zu können und über Anordnungen zu verfügen, welche die verschiedenen Marken identifizieren können und die dafür sorgen können, daß die Marken an ihren richtigen Platz kommen. Ferner sind Anordnungen erforderlich, welche die Abweichung der Marken erfassen können und mit Hilfe dieser Abweichung die Winkellage der Druckwerke untereinander so steuern können, daß sich die richtige Musterpassung einstellt.

Hersteller und Verwender von Druckwerken haben die Möglichkeit, eine Druckwalze und somit eine laufende Bahn oder ein Band im Prinzip mit jedem beliebigen Text, Muster, Zeichen sowie mit beliebigen Musteranpassungsmarken, Figuren usw. zu versehen. Das am häufigsten verwendete Prinzip zum Abtasten von Registerkontrollmarken besteht darin, mit einer optischen Anordnung den übergang von einem helleren zu einem dunkleren bzw. von einem dunkleren zu einem helleren Bereich auf der Abtastspur zu erfassen. Auf diese Weise tastet man die Vorderkante und die Hinterkante einer Marke ab.

Um die verschiedenen Marken identifizieren und voneinander unterscheiden zu können, gibt es verschiedene Verfahren. Charakteristisch für ein Identifizierungs-Verfahren ist es, daß die Bahn nur in bestimmten Bereichen abgetastet wird, in denen sich die interessierende Marke wahrscheinlich befindet. Der Bereich, in dem die Abtastung zugelassen wird, wird mit Hilfe eines Nockens oder eines Nockenschalters, der an der Druckwalze angebracht ist, oder - wie im Falle der DE-PS 1 112 569 - durch einen "Vorimpuls" bestimmt. Bei Anlagen mit mehreren Druckwalzen sind mehrere Abtastspuren und somit auch mehrere Abtastvorrichtungen erforderlich, um die Registerkontrollmarken jedes Druckwerkes unterscheiden zu können. In gewissen Anlagen, beispielsweise gemäß der DE-OS 2 053 283, ist auch zur Identifizierung der Druckmarken eines Druckwerkes eine relativ breite Abtastspur erforderlich, da die benutzte Anordnung drei Abtastvorrichtungen und diverse logische Steuerglieder enthält. Dies bedeutet, daß die gesamte Abtastspur breiter gemacht werden muß, also ein größerer Teil der Bandbreite hierfür erforderlich ist, als bei Verwendung einer einzigen Abtastspur. Zugleich ist eine größere Anzahl von Abtastanordnungen erforderlich.

Nach einem anderen bekannten Verfahren zur Identifizierung (DE-AS 26 58 659) wird neben der optischen Ablesung von Farbkontrasten die Länge der Marken mit Hilfe von Längeninkrementen durch Impulsgeber gemessen, die auf den Druckzylindern angebracht sind. Durch Vergleich der gemessenen Länge dieser Marken mit einem Sollwert kann festgestellt werden, ob es sich um eine richtige oder eine falsche Registermarke handelt. Bei diesem bekannten Verfahren ist jedoch für jeden Druckzylinder eine Ablesespur und damit auch für jede Spur eine Abtastanordnung erforderlich.

Der Zweck der Markenidentifizierung besteht darin, daß man durch Vergleich der Lage dieser Marke auf dem Band im Verhältnis zu der Lage einer festen Marke auf der Druckwalze ein Maß oder ein Signal erhält, das dem Unterschied zwischen der gewünschten Koinzidenz und der tatsächlichen Lage entspricht. Dieses die Abweichung von der richtigen Lage beschreibende Signal wird zur Steuerung der Lagen der Druckwerke untereinander verwendet, um die Musteranpassung zu erreichen.

Die meisten Druckanlagen haben eine mechanische Hauptwelle mit differentialgekuppelten Getrieben für die einzelnen Druckwerke. Die Justierung zwischen den Druckwerken geschieht im wesentlichen auf zwei Arten. Die eine besteht darin, daß man über die Differentialgetriebe solche Verschiebungen der Walzenlagen untereinander vornimmt, daß eine Musterpassung erreicht wird. Die andere Art besteht darin, daß man eine Art Schlirgewegelung zwischen den Druckwerken verwendet, d.h. man ändert die Länge der Bahn zwischen den Druckwerken, so daß man die richtige Musterpassung erhält. Eine Steuerung dieser Justierungen erfolgt mit Hilfe des oben genannten Abweichungssignals.

Die Registerkontrollregelung über Differentialsteuerung oder Schlingensteuerung sind notwendigerweise verhältnismäßig langsame Regelungen, wobei eine besonders gewünschte dynamische Genauigkeit schwer zu erreichen ist.

Der Erfindung liegt die Aufgabe zugrunde, eine Anordnung der eingangs genannten Art zu entwickeln, die mit verhältnismäßig einfachen Mitteln und geringem Platzbedarf auf der Materialbahn arbeitet und die Fehler der Musteranpassung relativ schnell auszuregeln vermag.

Zur Lösung dieser Aufgabe wird eine Anordnung nach dem Oberbegriff des Anspruches 1 vorgeschlagen, die erfindungsgemäß die im kennzeichnenden Teil des Anspruches 1 genannten Merkmale hat.

Vorteilhafte Weiterbildungen der Erfindung sind in den Unteransprüchen genannt.

Zur Erfindung gehört eine Anordnung, die es ermöglicht, in nur einer Abtastspur identifizierbare Marken für jedes Druckwerk zu schaffen. Die Anordnung benötigt nur eine Abtastanordnung für jedes Druckwerk zum Abtasten der Druckmarken. Die Erfindung umfaßt eine Anordnung, um die Marken unterscheiden und die gewünschten Marken auswählen zu können, und sie vermag mit Hilfe der Lage der Marken die Abweichung zwischen der gewünschten und der wirklichen Winkellage (Phasenlage) zwischen den einzelnen Druckzylindern zu messen. Die Abweichung wird dann zur Regelung verwendet, so daß man eine Musterpassung erhält.

Dies wird gemäß der Erfindung durch eine solche Anordnung der Registerkontrollmarken erreicht, daß sich die Marken der verschiedenen Druckwerke in einem bestimmten Maß überlappen. Die Identifizierung der Marken erfolgt dadurch, daß die Länge jeder Marke mit einem Impulsgeber gemessen wird und überprüft wird, ob die gemessene Länge innerhalb eines Bereiches liegt, der von einem vorgegebenen Sollwert und einer höchstzulässigen positiven oder negativen Abweichung von diesem Sollwert bestimmt wird. Falls die Identifizierung positiv verläuft, wird die Abweichung der gemessenen Länge von einer Sollänge ermittelt. Diese Abweichung wird dann zur Steuerung oder Regelung des Winkels der Druckwalze verwendet, so daß die Abweichung beseitigt wird.

Bei der Anordnung nach der Erfindung sind die bisher verwendeten aufwendigen Nockenanordnungen und mit "Vorimpuls" arbeitenden Anordnungen überflüssig. Der bekannten Anordnungen bzw. Verfahren anhaftende Nachteil, daß entsprechend der Zahl der vorhandenen Druckwerke mehrere Lesespuren und dementsprechend mehrere Abtastanordnungen in jedem Druckwerk erforderlich sind, entfällt bei der Erfindung, da nur eine Ablesespur vorhanden ist und nur eine Abtastanordnung pro Druckwerk benötigt wird, unabhängig davon, wie viele Druckwerke in der Druckanlage vorhanden sind. Hierdurch werden im Vergleich zu dem Verfahren mit mehreren Abtastspuren ein schmalerer Bahnbereich für die Abtastspuren benötigt, wodurch die Bahnbreite besser ausgenutzt wird.

Anhand des in der Figur gezeigten Ausführungsbeispiels soll die Erfindung näher erläutert werden.

Die Figur zeigt eine Druckanlage, die aus drei Druckwerken 1, 2 und 3 besteht, von denen jedes mit einer Antriebsanordnung versehen ist, die aus einem Motor M mit Getriebe 11, 21, 31 und als Drehzahlgeber dienenden montierten Impulsgebern G 21, 22, 32.besteht. Jedes Druckwerk ist mit einer digitalen Drehzahlregelungsanordnung mit entsprechenden Drehzahlreglern 13, 23, 33 versehen. Der gemeinsame Drehzahlsollwert ist mit NR bezeichnet. Die Speisung der Motoren M erfolgt aus einem Drehstromnetz über Leistungsspeiseglieder 14, 24, 34. Die Druckwerke 2 und 3 haben eine überlagerte Lageregelung mit Lagereglern 25, 35 und außerdem eine überlagerte Regeleung zur Musterpassung zwischen den einzelnen Druckwerken. Zur letztgenannten Regelung gehören optische Abtastglieder 26, 36, Zähler 27, 37, Vergleichsglieder 28, 38 sowie Differenzbilder 29, 39.

Auf der laufenden Bahn oder dem Band A befindet sich eine Abtastspur B, auf die Marken verschiedener Art gedruckt werden. a, b und c zeigen überlappte Kontrollmarken in vergrößerter Darstellung.

Bei der Basisregelung in Form der digitalen Drehzahlregelung dient das Druckwerk 1 als führendes Druckwerk.

Die Druckwerke 2 und 3 werden relativ zu dem Druckwerk 1 lagegeregelt. Der Sollwert PR für diese Regelung liefert der Impulsgeber 12 des Druckwerks 1. Einer bestimmten Anzahl von Impulsen des Impulsgebers 12, die einer bestimmten Bahnlänge entsprechen, soll dieselbe Anzahl Impulse von den Impulsgebern 22 und 32 entsprechen. Der Vergleich zwischen diesen Impulsen und dem Sollwert des Impulsgebers 12 erfolgt in den Lagereglern 25, 35. Eine eventuelle Abweichung wird den Drehzahlreglern 23, 33 als Zusatzsollwert aufgeschaltet.

Wenn die laufende Bahn A das Druckwerk 1 passiert, erhält man auf der Bahn eine Anzahl Marken, von denen eine Marke a mit der Länge 1₁ in Bahnrichtung als Registerkontrollmarke benutzt werden soll. Die Druckwalze im Werk 1 druckt auf die laufende Bahn A das Muster, den Text oder die Bilder, die für das aktuelle Gesamtdruckbild vorgesehen sind.

Die Druckwalze des Druckwerks 2 soll das von dem Druckwerk 1 auf die laufende Bahn 1 gedruckte Druckbild mit weiteren Teilen des Musters und weiterem Text komplettieren und bei mehrfarbigem Druck Teile der Bilder mit einer anderen Farbe überdrucken als der im Werk 1 verwendete Druckfarbe, usw. Damit das gesamte Muster die richtige Gestalt erhält, der Text lesbar wird und die Farben eines mehrfarbigen Bildes exakt an die richtige Stelle kommen, muß das Druckwerk 2 die richtige Phasenlage (Winkellage der Druckwalze) relativ zu dem bereits auf die Bahn gedruckten Teil haben.

Auf derselben Abtastspur, auf der die Registerkontrollmarke a des Druckwerkes 1 gedruckt wird, wird im Druckwerk 2 eine weitere Registerkontrollmarke gedruckt und derart auf der Bahn angebracht, daß sie die Marke a zu einem bestimmten Teil in Längsrichtung überlappt. Die überlappung wird so gewählt, daß man bei korrekter Musterpassung eine bestimmte Gesamtlänge 1₂ der resultierenden Marke b erhält.

Am Druckwerk 2 ist eine Meßanordnung angeordnet, die eine doppelte Aufgabe hat. Zum einen soll die Meßanordnung eine Registerkontrollmarke, die sich von den übrigen Marken unterscheidet, identifizieren können, und zum andern soll die Anordnung nach der Identifizierung einen Signalwert liefern, welcher der Abweichung,82 zwischen der wirklichen Länge 1₂ᵥ der Marke und ihrer Länge 1₂ bei richtiger Musterpassung entspricht.

Die Meßanordnung besteht aus einem optischen Abtastglied 26, das über der Ablesespur plaziert ist. Der Ableser zeigt den Durchlauf der Vorder- und Hinterkante einer Marke durch dunkle oder helle Reflexion an. Von dem Impulsgeber 22, der an die Antriebsanordnung der Bahn im Druckwerk 2 angeschlossen ist, werden Impulse erzeugt, wobei jede Impulsperiode einer bestimmten Bahnlänge entspricht. Der Zähler 27 beginnt mit dem Zählen der Impulse, wenn das Abtastglied 26 die Erfassung der Vorderkante einer Marke anzeigt. Beim Anzeigen der Erfassung der Hinterkante einer Marke wird der Zähler gestoppt. Der gemessene Wert m2, der von jeder beliebigen der in der Abtastspur vorhandenen Marken herrühren kann, wird in einem Speicher des Zählers 27 gespeichert, wonach der Zähler auf Null gestellt wird, um bei der nächsten Marke mit einer neuen Auszählung der Länge 1₂ beginnen zu können.

Der im Speicher gespeicherte Wert wird dem Vergleichsglied 28 zugeführt, in dem er mit einem Sollwert verglichen wird, der dem Wert der Marke entspricht, die identifiziert werden soll. Wenn der gemessene Wert m₂ die Bedingung 1₂-Δl₂<m₂ <l₂ +Δl₂ erfüllt, d.h. wenn m₂ im Bereich von l₂ ± einer Toleranzabweichung Δl₂ liegt, wird der Wert akzeptiert, was bedeutet, daß die Marke als Registerkontrollmarke b mit der wirklichen Länge m₂ = 1₂ᵥ identifiziert ist.

Der akzeptierte Wert wird dem Differenzbilder 29 zugeführt, in dem die Differenz Δ₂ aus l₂ᵥ und der Länge l₂ bei richtiger Musterpassung gebildet wird. Dieser Wert ist ein Maß für die Fehlanpassung zwischen Werk 1 und Werk 2, also die Regelabweichung, und dieser Wert wird dem Winkellageregler 25 zugeführt, dessen Ausgangssignal dem Drehzahlregler 23 zugeführt wird.

Das folgende Druckwerk 3 - entsprechendes gilt für jedes weitere evtl. vorhandene Druckwerk - ist genau wie das Druckwerk 2 aufgebaut. Die überlappung der Registerkontrollmarken ergibt eine Marke c, deren Länge bei richtiger Musterpassung 1₃ beträgt. Die Identifizierung der Kontrollmarke, die Bildung der Regelabweichung Δ₃ und die Ausregelung des Fehlers geschieht in derselben Weise wie bei dem Druckwerk 2. In dem erläuterten Ausführungsbeispiel besteht die Lageregelung in einer Anpassung der Winkellagen der Walzen 2, 3 usw. an die Winkellage der Walze 1. Stellgröße dieser Regelung ist also die Drehzahl der Walzen. Selbstverständlich kann die Erfindung auch für den Fall verwendet werden, daß als Stellgröße der gegenseitige Abstand der Druckwalzen dient, dieser Abstand also in Abhängigkeit der Regelabweichung verändert wird.

## Patentansprüche

1. Anordnung zur Registerregelung bei einer Druckanlage mit mindestens zwei Druckwerken, von denen ein erstes Druckwerk (1) in einer vorbestimmten Spur (B) auf der Materialbahn (A) eine erste Registerkontrollmarke (a) druckt und ein zweites Druckwerk (2) auf der Materialbahn eine zweite Registerkontrollmarke druckt, wobei das zweite Druckwerk mit einer Abtastanordnung (26, 27) versehen ist, um mit Hilfe der Registerkontrollmarken die Lage der Druckwerke zueinander zu messen, welche Abtastanordnung ein Signal liefert, das der Abweichung zwischen der wirklichen und einer gewünschten gegenseitigen Lage der Druckwerke entspricht, wobei dieses Signal das zweite Druckwerk derart steuert, daß die Abweichung zu Null gemacht wird, dadurch gekennzeichnet, daß die Registerkontrollmarke des zweiten Druckwerkes in die vorbestimmte Spur (B) gedruckt wird, daß diese Marke so angeordnet ist, daß sie die Registerkontrollmarke (a) des ersten Druckwerkes in Längsrichtung des Bandes teilweise überlappt, wobei eine resultierende Marke (b) entsteht, daß die Abtastanordnung (26, 27) des zweiten Druckwerkes die Länge (12v) der resultierenden Marke (b) mißt, daß ein Differenzbilder (29) die gemessene Länge (lᵥ₂) mit einem Wert 1₂ vergleicht, welcher der Länge der Marke (b) bei richtiger Musterpassung entspricht, und daß das Ausgangssignal des Differenzbilders einer Steuervorrichtung (25) zur Steuerung der Lage des zweiten Druckwerkes relativ zu der Bahn zugeführt wird, welche die gemessene Abweichung beseitigt.

2. Anordnung nach Anspruch 1, dadurch gekennzeichnet, daß sie ein Glied (28) enthält zur Feststellung, ob die gemessene Länge (m₂) einer Marke in der Abtastspur innerhalb oder außerhalb eines vorgegebenen Intervalls mit den Gren- _{zen (12} ± Δl₂) liegt, wobei das Glied (₂₈) nur die innerhalb dieser Grenzen liegenden Meßwerte zur Beeinflussung der Winkellage des Druckwerks (2) in bezug auf die Winkellage des Druckwerks (1) durchläßt.
